# EUROPÄISCHE PATENTSCHRIFT

(11) **EP 0 280 755 B1**
(45) Veröffentlichungstag und Bekanntmachung des Hinweises auf die Patenterteilung: **18.07.1990**
(21) Anmeldenummer: 87103206.6
(22) Anmeldetag: 06.03.1987
(51) Int. Cl.: E05B 47/00

(54) **Elektrisches bzw. elektronisches Türschloss, insbesondere Einstecktürschloss**
Electrical or electronic door lock, especially a mortise lock
Serrure électrique à commande électronique; application aux serrures à mortaise

(43) Veröffentlichungstag der Anmeldung: 07.09.1988
(73) Patentinhaber: Wilhelm Dörrenhaus GmbH & Co KG, D-42501 Velbert (DE); August Winkhaus GmbH & Co KG, D-48291 Telgte (DE)
(72) Erfinder: Abend, Klaus, Dr.-Ing., D-4400 Münster (DE); Wienert, Dieter, Dipl.-Ing., D-4403 Senden (DE); Kruse, Gerald, D-2000 Hamburg 4 (DE); Gabert, Erich, D-5620 Velbert 1 (DE)
(74) Vertreter: Beyer, Rudi

(56) Entgegenhaltungen:
- DE-A- 3 407 073
- DE-A- 3 507 349
- US-A- 4 093 289

## Beschreibung

Die Erfindung betrifft ein elektrisch bzw. elektronisch angetriebenes und/oder kontrolliertes bzw., gesteuertes Türschloß, insbesondere Einstecktürschloß, für einen mit einem elektronischen Speicher für eine Schlüsselinformation versehenen elektronischen Schlüssel, mit einem Schloßgehäuse, einer zumindest von der Türinnenseite her mittels einer Handhabe betätigbaren, in ein Schließblech eingreifenden Falle, einem in das Schließblech ausschließbaren Riegel, einem elektrisch steuerbaren Schließmechanismus für den Riegel, einer Leseeinrichtung für die Schlüsselinformation des elektronischen Schlüssels und einer den Schließmechanismus abhängig von der gelesenen Schlüsselinformation steuerbaren Steuerschaltung, mit einem von einem Elektromotor angetriebenen Getriebe und einer den Riegel über das Getriebe mechanisch steuerbaren Sperrklinke, die den Riegel sowohl in der in das Schloßgehäuse vollständig eingeschlossenen, als auch in der aus dem Schloßgehäuse vollständig ausgeschlossenen Lage axial zur Entlastung der Elektromotor blockiert.

Durch die nicht vorveröffentlichte EP-A 0 235 703 ist ein elektronisches Türschloß für einen mit einem elektrischen Speicher für eine Schlüsselwortinformation versehenen elektronischen Schlüssel vorbekannt, mit einem Schloßgehäuse, einer zumindest von der Türinnenseite her mittels eines Drückers betätigbaren, in ein Schließblech eingreifenden Falle, einem in das Schließblech ausschließbaren Riegel, einem elektrisch steuerbaren Schließmechanismus für den Riegel, einer Leseeinrichtung für die Schlüsselwortinformation des elektronischen Schlüssels und einer den Schließmechanismus abhängig von der gelesenen Schlüsselwortinformation steuernden Steuerschaltung.

In der EP-A 0 235 703 wird der Bedienungskomfort eines elektrischen bzw. elektronischen Türschlosses der gattungsgemäß vorausgesetzten Art dadurch verbessert, daß Sensoren vorgesehen sind, die auch als zwei räumlich unterschiedliche Orientierungen des elektronischen Schlüssels ansprechen, wobei der Schloßmechanismus eine elektrische Antriebseinrichtung, insbesondere einen Elektromotor für die Auf- und Zusperrung des Riegels aufweist, die abhängig von der mittels der Sensoreinrichtung erfaßten Orientierung des elektronischen Schlüssels betreibbar ist. Hierdurch soll erreicht werden, daß die Vorteile elektronischer bzw. elektrischer Türschlösser, insbesondere die Erhöhung der Schließsicherheit, ohne Beeinträchtigung des Bedienungskomforts erhalten bleiben.

Bei dem in der EP-A 0 235 703 vorgeschlagenen Türschloß treibt ein Elektromotor den Riegel über ein Zahnstangengetriebe an. Die Blockierung des Riegels in seinen Endstellungen erfolgt über das Zahnradgetriebe, welches bei Gewalteinwendung auf den Riegel beschädigt werden kann.

Der EP-A 0 235 703 liegt das Problem zugrunde, den Schließmechanismus eines derartigen elektronischen bzw. elektrischen Türschlosses zu vereinfachen, und zwar so, daß dessen elektrischer Antriebsmotor von auf den Riegel extern ausgeübten Kräften entlastet wird. Zu diesem Zweck wird vorgeschlagen, daß der Schließmechanismus eine den Riegel in einer seiner Bewegungsrichtungen antreibende Feder sowie einen den Riegel entgegengesetzt zur Federantriebsrichtung über ein lediglich entgegengesetzt zur Federantriebsrichtung kraftschlüssiges Getriebe antreibenden Elektromotor aufweist, wobei dem Riegel ein über das Getriebe mechanisch steuerbarer Blockriegel . zugeordnet sein soll, der den Riegel zumindest in der in der Motorantriebsrichtung erreichbaren Riegelendstellung blockiert. Der Riegel wird also bei der vorbeschriebenen, nicht vorveröffentlichten EP-A 0 235 703 von dem Elektromotor lediglich in einer Richtung angetrieben, und zwar in das Schloßgehäuse hineinbewegt. Der Elektromotor spannt die den Riegel in der anderen Richtung, also in der Ausschlußrichtung, treibende Feder. Das Getriebe, bei dem es sich bevorzugt um ein Nockengetriebe handeln soll, ist so gestaltet, daß es die Abtriebskraft des Motors lediglich in der dem Motor zugeordneten Antriebsrichtung die Antriebskräfte übertragen kann. Wird hingegen der Motorantriebsrichtung eine Kraft auf den Riegel ausgeübt, so heben die Nocken des Nockengetriebes voneinander ab und entlasten den Elektromotor. Werden in entgegengesetzter Richtung auf den Riegel Kräfte ausgeübt, wird der Motor durch den Blockierriegel geschützt. Der Blockierriegel sperrt den Riegel in beiden Richtungen, so daß der Riegel in beiden Endstellungen fixiert ist und sowohl gegen Einschieben in das Schloßgehäuse als auch gegen Herausziehen geschützt ist. Letzteres könnte z. B. beim Zuschlagen der Tür passieren, wobei dann der Riegel mit Gewalt gegen das Schließblech schlagen würde, wodurch es sowohl am Schließblech als auch an den Schloßeingerichteteilen zu Beschädigungen kommen könnte. Dieser Blockierriegel kann als schwenkbar an dem Schloßgehäuse gelagerte Blockierklinke ausgebildet sein, die federnd im Blockiereingriff mit dem Riegel vorgespannt ist und über einen Steuernockenantrieb abhängig von der Antriebsposition des Antriebes außer Eingriff gebracht werden kann. Die Blockierklinke soll dabei bevorzugt unmittelbar an dem Riegel angreifen.

Das Türschloß soll lediglich auf der Türinnenseite, d. h. der geschützten Seite der Tür, einen mit der Falle gekuppelten Türdrücker aufweisen. Von der Außenseite der Tür her wird die Falle von dem auf den Riegel antreibenden Elektromotor betätigt. Hierzu ist vorgesehen, daß der Riegel über die vom Blockierriegel bestimmte, das Schließblech freigebende Endstellung hinaus in Motorantriebsrichtung antreibbar ist und im Verlaufe dieses Bewegungsabschnittes über einen schwenkbar am Schloßgehäuse gelagerten, mit der Falle gekuppelten Wechselhebel die Falle zurückzieht. Wird der Riegel nachfolgend wieder in die durch den Blockierriegel bestimmte Endstellung gebracht, ist das Türschloß aufgesperrt und kann ausschließlich über die Fallenfunktion geschlossen werden.

In Notfällen und bei einem Defekt der elektrischen Komponenten muß das Türschloß von der Türinnenseite her geöffnet werden können, und zwar auch dann, wenn der Riegel in das Schließblech eingeschlossen (ausgesperrt) ist. Dies läßt sich dadurch erreichen, daß der von der Türinnenseite her betätigbare Drücker über eine erste Drückernuß mit der Falle und über eine zweite Drückernuß mit dem Riegel für die gemeinsame Zurückziehbewegung der Falle und des Regels gekuppelt ist. Dies wird als ccAnti-Panikfunktionn des elektrischen bzw. elektronischen Schlosses bezeichnet. Von der Türinnenseite her können somit sowohl die Falle als auch der Riegel auf rein mechanischem Wege über den Türdrücker geöffnet werden. Von der Türaußenseite, d. h. der ungesicherten Seite der Tür her, wird das Türschloß ausschließlich über den Elektromotor geöffnet, der den Riegel und über einen Wechselhebel auch die Falle antreibt (bewegt).

Der Schließzustand des Riegels kann überwacht werden. Die Überwachung läßt sich auch in Verbindung mit Alarmanlagen oder Zentralschließanlagen ausnutzen. Bei herkömmlichen Türschließanlagen wird der Schließzustand der Tür durch am Türrahmen einerseits und am Türblatt andererseits angebrachte Kontakte, insbesondere auch Reed-Kontakte überwacht. Diese Art der Überwachung ist jedoch unsicher und hängt von Bautoleranzen der Tür ab. Deshalb wird in der EP-A 0 235 703 vorgeschlagen, an dem in das Schließblech ausschließbaren Teil des Riegels und der Falle Magnetfeldsensoren anzubringen, die mit einem am Schließblech angeordneten Magnet zusammenwirken. Diese Art der Anordnung erleichtert die Zuführung elektrischer Leitungen zu den Magnetfeldsensoren und erlaubt die Überwachung ordnungsgemäßer Schließfunktionen des elektrischen Antriebs. Bei geöffneter Tür wird der Magnetfeldsensor des Riegels und der Falle auch dann nicht aktiviert, wenn der Riegel bzw. die Falle ordnungsgemäß aus dem Schloßgehäuse ausgeschlossen sind. Um diese Betriebssituation erfassen zu können, wird mittels einer zusätzlichen Magnetfeldsensor-Magnet-Anordnung die Position des Riegels relativ zum Schloßgehäuse erfaßt. Hierbei kann entweder die eingezogene Position oder die ausgeschlossene Position, ggf. auch beide Stellungen, überwacht werden. Aus der Kombination der von den Magnetfeldsensoren gelieferten Signale kann ein den Schließzustand und die Funktionsfähigkeit des Türschlosses repräsentierendes Signal abgeleitet werden. Bei den Magnetfeldsensoren handelt es sich bevorzugt um Hallschalter.

Bei verklemmten Türen, durch Einbautoleranzen, Temperaturausdehnungen, kräftiges Zuschlagen von Türen und dergleichen, kann es zu erheblichen Belastungen der Falle und/oder des Riegels kommen. Auf die Falle können auch bei geschlossener Tür erhebliche Querbeanspruchungen einwirken, die ein Hineinbewegen der Falle in das Schloßgehäuse erschweren. Da die Baumaße von Einstecktürschlössern gemäß DIN 18 251 genormt sind, steht nicht unbegrenzter Raum für die Ausgestaltung des Türeingerichtes zur Verfügung. Auch die Unterbringung von zwei Drückemüssen zur Ermöglichung der Panikfunktion ist erschwert. Hinzu kommt, daß die Abmessungen der eingesetzten elektrischen bzw. elektronischen Bauteile in der Regel gering sind, so daß von diesen Antrieben nicht sehr große Antriebsleistungen übertragbar sind.

Der Erfindung liegt die Aufgabe zugrunde, ein elektrisches bzw. elektronisches Türschloß, insbesondere Einstecktürschloß, der erfindungsgemäß vorausgesetzten Gattung dahingehend zu verbessem, daß Riegel und Falle motorisch in das Schloßgehäuse hineinbewegbar sind. Dabei soll die Aufgabe lösbar sein bei solchen elektrischen bzw. elektronischen Türschlössern, insbesondere Einstecktürschlössem, die die Abmaße nach DIN 18 251 aufweisen.

Ausgehend von einem elektrisch bzw. elektronisch angetriebenen und/oder kontrollierten bzw. gesteuertem Türschloß, insbesondere Einstecktürschloß, für einen mit einem elektronischen Speicher für eine Schlüsselinformation versehenen elektronischen Schlüssel, mit einem Schloßgehäuse, einer zumindest von der Türinnenseite her mittels einer Handhabe betätigbaren, in ein Schließblech eingreifenden Falle, einem in das Schließblech ausschließbaren Riegel, einem elektrisch steuerbaren Schließmechanismus für den Riegel, einer Leseeinrichtung für die Schlüsselinformation des elektronischen Schlüssels und einer den Schließmechanismus abhängig von der gelesenen Schlüsselinformation steuerbaren Steuerschaltung, mit einem von einem Elektromotor angetriebenen Getriebe und einer den Riegel über das Getriebe mechanisch steuerbaren Sperrklinke, die den Riegel sowohl in der in das Schloßgehäuse vollständig eingeschlossenen, als auch in der aus dem Schloßgehäuse vollständig ausgeschlossenen Lage axial zur Entlastung der Elektromotor blockiert, wird diese Aufgabe dadurch gelöst, daß die Falle und der Riegel durch den Elektromotor in das Gehäuse hinein und der Riegel heraus antreibbar sind und daß das Übersetzungsverhältnis zwischen Elektromotor und Falle einerseits und Elektromotor und Riegel andererseits während der Ein- und Ausschlußbewegung von Falle und Riegel veränderbar ist,

Durch die besondere Ausgestaltung des erfindungsgemäßen Einstecktürschlosses wird sichergestellt, daß Falle und Riegel motorisch in das Schloßgehäuse hineinbewegbar und der Riegel motorisch aus dem Schloßgehäuse herausbewegbar sind. Erfindungsgemäß wird durch die besondere konstruktive Ausgestaltung des Schloßeingerichtes sichergestellt, daß auch die Schloßfalle bei relativ großer Querbeanspruchung, beispielsweise bei Kraftschluß an einem Schließblech, ohne weiteres motorisch in den Schloßkasten hineinbewegt werden kann.

Außerdem ermöglicht die Ausgestaltung und Anordnung des Schloßeingerichtes es bei dem erfindungemäßen Einstecktürschloß, das die Panikfunktion bei nur einer Schloßnuß gewährleistet ist.

Alles in allem baut ein erfindungsgemäßes Einstecktürschloß außerordentlich kompakt, so daß sich die Erfindung bei Einstecktürschlössern nach DIN 18 251 verwirklichen läßt,

Bei dem erfindungsgemäßen Einstecktürschloß treibt der Elektromotor beim Hineinbewegen von Falle und Riegel zunächst den Schloßriegel mit einer anderen Übersetzung an, als die Falle bei deren Hineinbewegen in das Schloßgehäuse. Erfindungsgemäß wird die Übersetzung kurz vor oder unmittelbar bei Beginn der motorischen Hineinbewegung der Falle so umgesteuert oder verändert, daß mit dem gleichen Motor relaktiv große Kräfte auf die dafür vorgesehenen Schloßeingerichteteile übertragen werden, so daß selbst bei einem Anliegen der Falle unter Spannung oder bei relativ großem Kraftschluß am Schließblech der motorische Antrieb im Schloßgehäuse nicht überfordert ist (Patentanspruch 2).

In Patentanspruch 3 ist eine vorteilhafte Ausführungsform der Erfindung beschrieben. Bei dieser gelangen nacheinander Zahnsegmente an unterschiedlichen Hebelarmen zur Einwirkung, derart, daß der Schloßriegel mit einem relativ kürzeren Hebelarm in den Schloßkasten hineinbewegt wird, während die Falle mit einem relativ größeren Hebelarm durch den gleichen motorischen Antrieb in den Schloßkasten hineinbewegt wird, wobei die Hebel an ein und demselben Teil funktionell einstückig oder materialmäßig einstückig angeordnet sein können.

Der gleiche Hebel, an dem die unterschiedlichen Hebelarme zum Antrieb von Riegel und Falle angeordnet sind, kann auch gleichzeitig zur Übertragung der Anti-Panik-Funktion des Einstecktürschlosses gemäß der Erfindung dienen. Zu diesem Zweck ist die Drückemuß z. B. am Umfang mit einem Nocken versehen, der mit einer Kurve zusammenwirkt, die ein materialmäßig einstückiges Teil der beiden Hebel bildet. Auf diese Weise gelangt man zu einer besonders kompakten Bauweise des Schloßeingerichtes. Zwei Drückemüsse mit demgemäß zwei Drückerdomen brauchen somit nicht vorgesehen zu werden (Patentanspruch 4).

In der Zeichnung ist die Erfindung - teils schematisch - an Ausführungsbeispielen veranschaulicht. Es zeigen:
Fig. 1 ein Einstecktürschloß gemäß der Erfindung in der Draufsicht, und zwar in der sogenannten «Anti-Panik-Funktions-Stellung»;
Fig. 2 das aus Fig. 1 ersichtliche Einstecktürschloß, wobei allerdings Falle und Riegel motorisch in das Schloßgehäuse hineinbewegt worden sind;
Fig. 3 das aus den Figuren 1 und 2 ersichtliche Einstecktürschloß, wobei allerdings nur der Riegel motorisch in das Schloßgehäuse hineinbewegt wurde und
Fig. 4 das aus den vorhergehenden Figuren ersichtliche Einstecktürschloß bei motorisch ausgeschlossenem Riegel.

Die Zeichnung veranschaulicht ein Einstecktürschloß, dessen Abmessungen nach DIN 18 251 ausgeführt wurden. In einem Schloßgehäuse 1, von dem in den Zeichnungsfiguren in der Draufsicht ein Schloßblech 2 erkennbar ist, sind eine Falle 3 und ein Riegel 4 in Richtung deren Längsmittenachse, also achsial verschieblich, um jeweils ein begrenztes Maß geführt. Die Falle 3 ist in einer Öffnung 5 einer Stulpe 6 des Schloßgehäuses 1 geführt, wobei eine gehäusefeste Gewindebuchse 7 durch ein Langloch 8 eines Fallenschwanzes 9. hindurchgreift. Eine Fallenfeder 10 spannt die Falle 3 in Ausschließrichtung vor, derart, daß die Falle 3 ständig die Tendenz hat, sich mit ihrem Fallenkopf 11 aus der Öffnung 5 der Stulpe 6 herauszubewegen. Die Fallenfeder 10 ist bei der dargestellten Ausführungsform als Spiralfeder ausgebildet und mit ihrem Wickelauge 12 um einen gehäusefesten Vierkantdorn 13 gelagert, derart, daß ein Federschenkel 14 annähernd parallel zur Innenseite der Stulpe 6 verlaufend sich mit einem abgekröpften Längenabschnitt gegen eine Innenwand 15 des Fallenkopfes 11 federnd abstützt. Ein anderer Federschenkel 16 dient als Schlußfeder und belastet mit einem abgekröpften Längenabschnitt eine Sperrklinke 17 in Richtung auf den Riegel 4. Die Funktion der Sperrklinke 17 wird noch weiter unten beschrieben.

Mit dem Bezugszeichen 18 ist eine Nuß bezeichnet, deren Nußhebel 20 mit einem ballig ausgebildeten Teil 21 gegen einen vom Fallenschwanz 9 normal (rechtwinklig) verlaufenden Vorsprung 22 einwirkt. Die Nuß 18 dient auf der gesicherten Türinnenseite zur Aufnahme eines nicht dargestellten Drückerdomes, der in der Vierkantöffnung 23 angeordnet wird. Mit 19 ist eine Konterfeder bezeichnet, die über einen Steg 66 die Nuß 18 vorspannt.

Gegenüberliegend zum Nußhebel 20 ist ein weiterer Hebel 24 angeordnet, der an seinem freien Ende auf einem einstückigen Ansatzdom 25 eine Rolle 26 trägt, die an einer Kurvenbahn 27 eines Hebels 28 kraftschlüssig anliegt. Über den nicht dargestellten Drückerdom und die Nuß 28 läßt sich somit die Falle 3 gegn die Rückstellkraft der Fallenfeder 10 in das Schloßgehäuse 1 hineinbewegen. Die entsprechenden Stellungen der Schloßeingerichteteile in dieser Stellung ergeben sich aus Fig. 1.

Auf der Türaußenseite ist bei einem erfindungsgemäßen Einstecktürschloß normalerweise keine Handhabe Drückerdom, (Olive, Drehknopf, Türklinke o. dgl.) vorgesehen. Von der Außenseite werden somit sowohl die Falle 3 als auch der Riegel 4 von einem Elektromotor 29 geöffnet, der über eine Steuerschaltung 30 abhängig von einer Schlüsselwortinformation gesteuert wird, die eine elektronische Leseeinrichtung 31 an einem in einen Schlüsselkanal 32 eingeführten elektronischen Schlüssel 33 liest. Stimmt die gelesene Schlüsselinformation mit einer in der Steuerschaltung 30 gespeicherten Information überein, so zieht der Elektromotor 29 den Riegel 4 und die Falle 3 in das Schloßgehäuse 1 hinein (Fig. 3).

Die Stromversorgung der Steuerschaltung 30, des Elektromotors 29 und der Leseeinrichtung 31 erfolgt über eine Leitung 34 aus einem zentralen Netzgerät 35, welches für den Notbetrieb mit einem Akkumulator versehen ist.

Der Riegel 4 ist in einer Öffnung 36 der Stulpe 6 in seiner Längsachsrichtung geführt. Zu diesem Zweck besitzt der Riegelschwanz ein Langloch 37, in das ein gehäusefester Doppeldom 38 eingreift. Der Doppeldom 38 besitzt im Abstand von der einen Gehäusewand eine Verjüngung, so daß der Riegelschwanz 39 mit Spaltabstand zu dem betreffenden Schloßblech 2 des Schloßgehäuses 1 geführt ist

Mit 40 ist ebenfalls ein Doppeldom bezeichnet, der ebenfalls im Abstand von der einen Schloßgehäusewand verjüngt ausgebildet ist. Auf dem verjüngten Abschnitt des Doppeldornes 40 ist mit Spaltabstand zum Schloßgehäuse 1 der Hebel 28 um ein begrenztes Winkelmaß parallel zu dem aus der Zeichnung ersichtlichen Schloßblech 2 (Schloßgehäuseboden) schwenkeweglich angeordnet. Dieser Hebel 28 übergreift den Riegelschwanz 39 und die Sperrklinke 17 und liegt auf dem Riegelschwanz 39 auf. Der Hebel 28 weist ein Langloch 43 auf, durch das ein normal zur Oberfläche des Riegelschwanzes 39 verlaufender Ansatzdom 44 mit Spielpassung eingreift.

Auf der dem Riegelschwanz 39 zugekehrten Seite trägt der Hebel 28 zwei Ansatzdome 45 und 46, die einstückig mit dem Hebel 28 ausgebildet sind, beispielsweise eingelassene oder eingenietete Paßstifte darstellen. Die Ansatzdorne 45 und 46 sind mit Winkelabstand zueinander angeordnet und liegen auf einem Kreisbogen. Beide Ansatzdome 45 und 46 berühren die kurvenförmige Außenkontur 47 der Sperrklinke 17.

Wie die Zeichnung erkennen läßt, weist der Hebel 28 an seiner dem Doppeldorn 40 abgekehrten Seite zwei sektorförmige Zahnkränze 48 und 49 auf. Der Zahnsektor 48 besitzt in Bezug auf den als feste Achse dienenden Doppeldom 40 den Hebelarm M, während der Zahnsektor 49 in Bezug auf den Doppeldom 40 den Hebelarm L aufweist. Der Hebelarm M ist somit um das Maß A größer als der Hebelarm L. Folglich wirkt eine an dem Zahnsektor 48 angreifende Antriebskraft an eine um das Maß M vergrößerten Hebelarm, so daß mit der gleichen Antriebsleistung beim Angriff an den Zahnkranzsektor 48 ein vergrößertes Moment über den Hebelarm M übertragen werden kann.

Sowohl in der ausgeschlossenen Position (Fig. 4), als auch in der eingezogenen Position (Fig. 3) wird der Riegel 4 durch die Sperrklink 17 gegen Krafteinwirkung von außen blockfiert und der Elektromotor 29 geschützt. Bei in eingeschlossenem Zustand blockierten Riegel 4 verhindert die Sperrklinke 17 ein Herausbewegen des Riegels 4, z. B. beim Zuschlagen der Tür. Die Sperrklinke 17 ist ebenfalls um einen Ansatzdorn 50 um ein begrenztes Maß schwenkbeweglich im Abstand vom Schloßgehäuseboden 2 angeordnet. Zu diesem Zweck ist der im Schloßgehäuseboden 2 befestigter Ansatzdom 50 im Abstand vom Schloßgehäuseboden 2 im Durchmesser verjüngt. Auf diesem verjüngten Längenabschnitt ist die Sperrklinke 17 schwenkbeweglich gelagert. Die Sperrklinke 17 ist ständig durch den Federschenkel 16 in BlockierschwenksteIlung belastet, also in Eingriffsrichtung vorgespannt. Die Sperrklinke 17 hat einen ersten und einen zweiten Verriegelungszahn 51 und 52. Der Verriegelungszahn 52 greift hinter eine Schulter 53 am Riegelschwanz 39, während der Verriegelungszahn 51 hinter eine Schulter 54 des Riegelschwanzes 39 greift. Die erste Stellung entspricht der Lage des Riegels im Schloßgehäuse, also der vollständig in das Schloßgehäuse eingezogenen Lage (Fig. 3), und die zweite Position der Stellung, in der der Riegel 4 aus dem Schloßgehäuse 1 vollständig ausgeschlossen ist (Fig. 4). Die Sperrklinke 17 taucht mit einem Hebelteil 55 in eine Aussparung 56 des Riegelschwanzes 39, wobei sie eine Schwenkbewegung um den Ansatzdorn 50 durchführt. Dies geschieht dadurch, daß die am Hebel 28 befestigten Ansatzdorne 45 und 46 beim Verschwenken des Hebels 28 gegen die Außenkontur 47 einwirken und dabei die Sperrklinke 17 gegen die Rückstellkraft des Federschenkels 16 - in der der Zeichnungsebene nach oben - schwenken. Dies geschieht wiederum dadurch, daß der Elektromotor 29 entsprechend angetrieben wird. Eine Achse 57 ragt aus dem Motorgehäuse heraus und weist etwa im mittleren Längenbereich eine Schnecke 58 auf, die mit einem Schneckenrad 59 kämmt, das um eine Achse 60, die im Schloßlech 2 fest angeordnet ist und normal (rechtwinklig) zu diesem verläuft, hin-und herdrehbar ist. Mit dem Schneckenrad 59 ist ein Stirnrad 61 getrieblich gekuppelt, das bei der dargestellten Ausführungsform entsprechend dem Maß A exzentrisch ausgebildet ist, so daß nacheinander entweder der Zahnkranzsektor 48 oder nach einem gewissen Drehwinkel der Zahnkranzsektor 49 mit dem Stirnrad 61 kämmt, was eine entsprechende Schwenkbewegung des Hebels 28 zur Folge hat. Dabei ist eine solche Anordnung getroffen worden, daß der Riegel 4 über den Zahnkranzsektor 49 ein-und ausgeschlossen (in das Gehäuse 1 hinein oder aus diesem herausbewegt) wird, während das Hineinbewegen der Falle 3 in bzw. aus dem Schloßgehäuse 1 über den Zahnkranzsektor 48 motorisch geschieht, da hierbei der größerer Hebelarm M zur Verfügung steht. Auf diese Weise ist es möglich, auch erhebliche Kräfte, die möglicherweise durch Reibschluß o. dgl. auf den Fallenkopf 11 einwirken, motorisch zu überwinden. Die Anti-Panik-Funktion ist dadurch sichergestellt, daß ein in der Vierkantöffnung 23 befindliche Drückerdom nach unten gedrückt wird, wodurch über den Hebel 24 und die Rolle 26 der Hebel 28 so verschwenkt wird, wie dies aus Fig. 1 ersichtlich ist. Dabei werden sowohl die Falle 3 als auch der Riegel 4 in das Schloßgehäuse 1 hineinbewegt. Der Elektromotor 29 oder das Stirnrad 61 werden dabei nicht bewegt, da diese stets so gesteuert werden, daß sie in Ruhestellung aus dem Eingriffsbereich der Zahnkranzsektoren 48 bzw. 49 kommen. Der Elektromotor 29 bewirkt somit nicht nur das Hineinbewegen von Falle 3 und Riegel 4 in das Schloßgehäuse 1, sondern auch das Herausbewegung des Riegels 4 aus dem Schloßgehäuse 1. Bei der Anti-Panik-Funktion hebt der Ansatzdorn 46 die Sperrklinke 17 an, und der Riegel 4 wird durch die Kulissenverbindung 43, 44 in das Schloßgehäuse 1 hineinbewegt.

Die Achse 57 des Elektromotors 29 ist in einem Schneckenlager 65 gelagert. Dieses Schneckenlager 65 kann aus einer normal (rechtwinklig) zu dem Schloßblech 2 verlaufenden und kraftschlüssig sowohl im Schloßblech 2 als auch in der nicht dargestellten Schloßdecke befestigten Flacheisen bestehen. Dadurch wird die Achse 57 des Elektromotors 29 sowohl radial als auch axial entlastet.

Die Position, in welcher der betreffende Verriegelungszahn 52 den Riegel 4 in der offenen Position verriegelt, wird sowohl vor als auch nach Durchlaufen der Fallenrückzugsposition durchlaufen. Zweckmäßigerweise wird der Elektromotor 29 in der in Drehrichtung nachfolgenden Position angehalten, um durch einmaliges Betätigen des Schlüssels 33 die Falle 3 kurzzeitig zu öffnen und nachfolgend den Riegel 4 geöffnet zu halten. Die Fallenöffnungszeit kann durch Drehverzögerung im Betriebszustand erhöht werden.

Das erfindungsgemäße, elektrisch bzw. elektronisch angetriebene und/oder kontrollierte bzw. gesteuerte Türschloß ermöglicht eine Überwachung des Schließzustandes der Tür und eine Funktionskontrolle des Schlosses. Es eignet sich deshalb insbesondere für Alarmanlagen, speziell Alarmanlagen mit Blockschloßfunktio und für Schließanlagen mit zentraler Schließfunktion. In dem in das Schließblech eindringenden Teil sowohl der Falle 3 als auch des Riegels 4 sind Hallschalter eingebaut, die auf Magnete in den zugeordneten Eingriffsöffnungen des nicht dargestellten Schließbleches ansprechen. Dies ist in der Zeichnung nicht veranschaulicht. Die Hallschalter liefern Signale an nicht näher dargestellte Überwachungsschaltungen, wenn die Falle 3 und der Riegel 4 vollständig in das Schließblech eingreifen.

Die Hallschalter liefern jedoch lediglich Informationen über den Schließzustand der Tür, erlauben aber keine vollständigen Rückschlüsse auf die Funktionsfähigkeit des Türschlosses. An dem Riegel 4 ist deshalb ein weiterer, nicht dargestellter Magnet angebracht, dessen Position in einem in dem Schloßgehäuse 1 angeordneten Hallschalter erfaßt wird. Der Hallschalter spricht an, wenn der Riegel 4 vollständig ausgeschlossen ist. Aus den Signalen der Hallschalter lassen sich damit Informationen ableiten, ob der Riegel 4 bei geöffneter oder geschlossener Tür ausgeschlossen ist. Schließlich ist ein dritter Hallschalter in dem Schloßgehäuse 1 vorgesehen, der in der geöffneten Stellung des Riegels 4 auf einen Magnet des Riegels 4 anspricht. Der Hallschalter kann bei Invertierung seines Ausgangssignals die Funktion des Hallschalters übernehmen, so daß ggf. einer der beiden Hallschalter entfallen kann. Die Überwachung beider Schließpositionen des Riegels 4 erhöht die SchlieBsicherheit.

### Bezugszeichenliste

1. Schloßgehäuse
2 Schloßblech (Schloßgehäuseboden)
3 Falle
4 Riegel
5 Öffnung
6 Stulpe
7 Gewindebuchse
8 Langloch
9 Fallenschwanz
10 Fallenfeder
11 Fallenkopf
12 Wickelauge
13 Vierkantdom, gehäusefest
14 Federschenkel
15 Innenwand
16 Federschenkel (Schlußfeder)
17 Sperrklinke
18 Nuß
19 Konterfeder
20 Nußhebel
21 Teil
22 Vorsprung
23 Vierkantöffnung
24 Hebel
25 Ansatzdom
26 Rolle
27 Kurvenbahn
28 Hebel
29 Elektromotor
30 Steuerschaltung
31 elektronische Leseeinrichtung
32 Schlüsselkanal
33 Schlüssel, elektronischer
34 Leitung
35 zentrales Netzgerät
36 Öffnung
37 Langloch
38 Doppeldom
39 Riegelschwanz
40 Doppeldom
41-
42-
43 Langloch
44 Ansatzdorn
45 Ansatzdom
46 Ansatzdom
47 Außenkontur
48 Zahnkranzsektor, sektorenförmiger Zahnkranz
49 Zahnkranzsektor, sektorenförmiger Zahnkranz
50 Ansatzdom
51 Verriegelungszahn
52 Verriegelungszahn
53 Schulter
54 Schulter
55 Hebelteil
56 Aussparung
57 Welle
58 Schnecke
59 Schneckenrad
60 Achse
61 Stirnrad
62 Wechselhebel
63 -
64 Gewindebuchse
65 Schneckenlager
66 Steg
L Hebelarm
M Hebelarm
A Hebelarmdifferenz

## Patentansprüche

1. Elektrisch bzw. elektronisch angetriebenes und/oder kontrolliertes bzw. gesteuertes Türschloß, insbesondere Einstecktürschloß, für einen mit einem elektronischen Speicher für eine Schlüsselinformation versehenen elektronischen Schlüssel (33), mit einem Schloßgehäuse (1), einer zumindest von der Türinnenseite her mittels einer Handhabe betätigbaren, in ein Schließblech eingreifenden Falle (3), einem in das Schließblech ausschließbaren Riegel (4), einem elektrisch steuerbaren Schließmechanismus (51) für den Riegel (4), einer Leseeinrichtung (31) für die Schlüsselinformation des elektronischen Schlüssels (33) und einer den Schließmechanismus (51) abhängig von der gelesenen Schlüsselinformation steuerbaren Steuerschaltung (30), mit einem von einem Elektromotor (29) angetriebenen Getriebe (58, 59) und einer den Riegel (4) über das Getriebe mechanisch steuerbaren Sperrklinke (17), die den Riegel (4) sowohl in der in das Schloßgehäuse (1) vollständig eingeschlossenen, als auch in der aus dem Schloßgehäuse (1) vollständig ausgeschlossenen Lage axial zur Entlastung der Elektromotor (29) blockiert, wobei die Falle (3) und der Riegel (4) durch den Elektromotor (29) in das Gehäuse (1) hinein und der Riegel (4) heraus antreibbar sind, und daß das Übersetzungsverhältnis zwischen Elektromotor (29) und Falle (3) einerseits und Elektromotor (29) und Riegel (4) andererseits während der Ein- und Ausschlußbewegung von Falle (3) und Riegel (4) veränderbar ist.

2. Türschloß nach Anspruch 1, dadurch gekennzeichnet, daß der Elektromotor (29) seine Antriebsleistung auf Falle (3) und Riegel (4) über unterschiedlich groß bemessene Hebelarme (L bzw. M) überträgt, derart, daß der Hebelarm (M) für die Übertragung des Drehmoments vom Elektromotor (29) auf die Falle (3) beträchtlich größer als der Hebelarm (L) für den Riegel (4) ist.

3. Türschloß nach Anspruch 1 und/oder 2, dadurch gekennzeichnet, daß die Hebelarme (L bzw. M) materialmäßig einstückig an einem Hebel (28) angeordnet sind, der den Riegelschwanz (39) übergreift und in diesem Bereich durch eine Kulissenverbindung (43, 44) mit dem Riegel (4) gekuppelt ist, während der Hebel (28) an seinem anderen Ende um einen am Schloßgehäuse (1) angeordneten Doppeldorn (40) schwenkbeweglich gelagert ist, wobei jeder Hebel (L bzw. M) an seinem dem Doppeldom (40) abgekehrten Stirnbereich je einen Zahnkranzsektor bildende Verzahnung (48, 49) aufweist, die mit einem Stirnrad (61) kämmt, das um eine normal (senkrecht) zum Schloßgehäuseboden (2) verlaufende Achse schwenkbeweglich angeordnet ist und über ein Getriebe, insbesondere einen Schneckentrieb (58, 59) antreibbar ist, wobei das Schneckenrad auf einer Welle (57) befestigt ist, die die Abtriebswelle des Elektromotors (29) darstellt.

4. Türschloß nach einem oder mehreren der vorhergehenden Ansprüche, dadurch gekennzeichnet, daß einer Nuß (18) ein Hebel (24) zugeordnet ist, der einen Nocken oder eine Rolle (26) aufweist, deren Drehachse parallel zur Längsachse einer Öffnung (23) für einen Drückerdorn verläuft, wobei die Rolle (26) o. dgl. gegen eine Kurvenbahn (27) des Hebels (28) anliegt und ein Wechselhebel, (62) den Riegelschwanz (39) untergreift und zur Ermöglichung einer Anti-Panik-Funktion der Ansatzdom (46) die Sperrklinke (17) anhebt und der Riegel (4) in das Schloßgehäuse (1) durch die Kulissenverbindung (43, 44) heineinbewegbar ist.

## Claims

1. Electrically or electronically operated and/or controlled or driven door lock, in particular a mortise lock, for an electronic key (33) which is provided with a memory facility for key information, with a lock housing (1), a latch (3) which can be operated at least from the inside of the door by means of a handle, and which engages in a facer plate, a tongue (4) which can be locked-out of the facer plate, an electrically operable locking mechanism (51) for the tongue (4), a scanning facility (31) for the key information of the electronic key (33) and a control circuit (30) which is dependent on the locking mechanism (51) and controlled by means of the scanned key information, with gearing (58, 59) which is driven by the electro motor (29) and a detent pawl (17) which can be mechanically controlled by means of the tongue (4) and the gearing, which inhibits the tongue (4) both in the position which is completely enclosed inside the lock housing (1) as well as in the position which is completely excluded from the key housing (1), axially in order to relieve the electro motor (29) whereby the latch (3) and the tongue (4) can be operated by means of the electro motor (29) to travel into the housing (1) and the tongue (4) can be operated to travel out of the housing, and that the transmission ratio between the electro motor (29) and the latch (3) on the one hand and the electro motor (29) and the tongue (4) on the other hand can be changed during the locking-in and the locking-out travel of the latch (3) and the tongue (4).

2. Door lock in accordance with claim 1, characterized in that the electro motor transfers its driving potential to the latch (3) and to the tongue (4) by means of differently-sized lever arms (L or M), in such a manner that the lever arm (M) for transferring the torque from the electro motor (29) to the latch (3) is considerably bigger than the lever arm (L) for tongue (4).

3. Door lock in accordance with claim 1 and/or 2, characterized in that, the lever arms (L or M) are connected as one piece, materialwise, to a lever (28) which reaches to the tail section (39) of the tongue (4) and, in this area, is coupled by means of a slotted linkage (43, 44) to the tongue (4), whereas the other end of the lever (28) is pivot-mounted by means of a double-pin device (40) which is mounted on the key housing (1), whereby each lever (L or M) is provided with gear teeth (48, 49) on its side which faces away from the double pin device (40) and each of which forms a crowngear segment which meshes with a toothed wheel (61) which is arranged pivot-mounted around an axle which lies perpendicularly to the bottom of the lock housing (2), and which is operated by means of gearing, in particular a worm drive (58, 59), whereby the worm wheel is secured to a shaft (57), which represents the drive shaft of the electro motor (29).

4. Door lock in accordance with one or more of the previously referred-to claims characterized in that a pawl fitting (18) is connected to a lever (24), which is provided with a cam or a roller (26) whose axle of rotation lies parallel to the longitudinal axle of an orifice (23) for a pusher pin, whereby the roller (26) or similar, butts-up against a curved path (27) of the lever (28) and an operating lever (62) engages into the tail section (39) of the tongue (4) from un- demeath and lifts the detent pawl (17) in order to provide for an anti-panic function of the carrier dog (46) and the tongue (4) can be moved into the lock housing (1) by means of the slotted linkage (43, 44).

## Revendications

1. Serrure à entraînement et/ou commande et pilotage électriques et électroniques, serrure de porte à fourreau en particulier, pour clé électronique (33) équipée d'une mémoire électronique contenant une information codée, serrure dotée d'un boîtier (1), d'un pêne (3) actionnable au moins du côté intérieur de la porte à l'aide d'un poignée, d'un verrou (4) ren- trable dans la tôle de fermeture, d'un dispositif de lecture (31) de l'information codée sur la clé électronique (33) et d'un circuit-pilote (30) guidant le mécanisme de fermeture (51) du verrou (4) en fonction du code lu sur la clé, avec un engrenage (58, 59) entraîné par un moteur électrique (29) et un cliquet d'arrêt (17) pilotant le verrou (4) mécaniquement via l'engrenage, le cliquet (17) bloquant axialement le verrou (4) tant en position totalement rentrée dans le boîtier (1) qu'en position totalement sortie du boîtier de serrure (1) pour délester le moteur (29), le pêne (3) et le verrou (4) entraînés par le moteur (29) pouvant rentrer dans le boîtier (1) et le verrou (4) pouvant en sortir, et en ce que le rapport de démultiplication entre le moteur électrique (29) et le pêne (3) d'une part et le moteur électrique (29) et le verrou (4) d'autre part change pendant le mouvement d'ouverture du pêne (3) et du verrou (4).

2. Serrure de porte selon revendication 1, caractérisée en ce que le moteur électrique (29) transmet sa puissance motrice au pêne (3) et au verrou (4) par des bras de levier (L, M) de tailles différentes, le br de levier (M) transmettant le couple du moteur éiectrique (29) au pêne (3) étant beaucoup plus grand que le bras de levier (L) affecté au verrou (4).

3. Serrure de porte selon revendication 1 et/ou 2, caractérisée en ce que les bras de levier (L et M) sont montés matériellement d'une pièce contre un levier (28) qui chevauche la queue du verrou (39) et est relié au verrou (4) dans cette zone au moyen d'une liaison à coulisses (43, 44), tandis que le levier (28) est monté en son autre extrémité pivotable autour d'une pivot double (40), chaque levier (L et M) présentant une denture (48, 49) formant secteur denté sur la face frontale opposée au pivot double (40), la denture (48, 49) engrenant dans un engrenage droit (61) tournant d'un mouvement basculant autour d'un axe normalement vertical par rapport au fond (2) du boîtier de serrure et entraînable (61) par un engrenage, en particulier un engrenage à vis sans fin (58, 59), la vis sans fin étant fixée sur un arbre (57) formant arbre de prise de force du moteur électrique (29).

4. Serrure de porte selon l'une ou plusieurs des revendications précédentes, caractérisée en ce qu'un levier (24) est affecté à un pignon (18), lequel (24) présente une came ou un galet (26) dont l'axe de rotation est parallèle à l'axe longitudinal d'un orifice (23) pour mandrin-poussoir, le galet (26) ou assimilé suivant la géométrie incurvée (27) du levier (28) et un levier-navette (62) passant par-dessous la queue du verrou (39) et, pour permettre une fonction antipanique, l'ergot rapporté (46) soulevant le cliquet d'arrêt (17) et le verrou (4) pouvant rentrer dans le boîtier de serrure (1) via la liaison à coulisses (43, 44).
